# FASCICULE DE BREVET EUROPEEN

(11) **EP 0 692 421 B1**
(45) Date de publication et mention de la délivrance du brevet: **21.07.1999**
(21) Numéro de dépôt: 95109772.4
(22) Date de dépôt: 23.06.1995
(51) Int. Cl.: B61F 5/38, B61D 13/00

(54) **Procédé de réglage de l'orientation des dispositifs de roulement à roues orientables d'un ensemble roulant sur rail et ensemble roulant utilisant ce procédé**
Steuerverfahren zur Lenkung von Laufwerken mit einstellbaren Rädern einer auf Schienen fahrenden Einheit und dieses Verfahren nutzende Einheit
Control method for steering of running gears with orientable wheels of a set rolling on rail and set using this method

(30) Priorité: 13.07.1994 CH 223094
(43) Date de publication de la demande: 17.01.1996
(73) Titulaire: VEVEY TECHNOLOGIES S.A., CH-1844 Villeneuve (CH)
(72) Inventeur: Pouyt, Daniel, CH-1867 Ollon (CH); Donato, Laurent, CH-1815 Clarens (CH)
(74) Mandataire: ARDIN & CIE S.A.

(56) Documents cités:
- EP-A- 0 007 225
- EP-A- 0 318 923
- EP-A- 0 329 440
- EP-A- 0 575 696
- DE-A- 4 224 467

## Description

La présente invention concerne un procédé de réglage de l'orientation des dispositifs de roulement à roues orientables d'un ensemble roulant sur rails comportant au moins deux unités roulantes, wagons ou caisses composant un wagon, articulées et/ou accouplées l'une à l'autre, l'ensemble étant disposé sur les rails par l'intermédiaire de dispositifs de roulement à roues orientables dont les plans principaux font des angles variables, avec une direction parallèle à l'axe longitudinal de l'unité roulante sur laquelle ils sont montés, le procédé s'effectuant en ajustant lesdits angles variables en fonction de la courbure des rails et en fonction de l'angle relatif relevé entre les axes longitudinaux d'au moins deux unités roulantes de façon que les plans principaux des roues soient sensiblement confondus avec des tangentes aux rails.

Dans de tels ensembles roulants, en particulier des tramways, il est pour certaines applications très important d'abaisser le plus possible le plancher du véhicule. Il n'est alors plus possible d'utiliser des bogies à deux essieux ou davantage. On utilisera alors de préférence des dispositifs de roulement ne comportant que deux roues qui devront être guidées de façon adéquate.

On connaît un tel véhicule ferroviaire articulé dans lequel les dispositifs de roulement sont guidés de façon mécanique grâce à une poulie de guidage coopérant avec un rail latéral. Ce dispositif nécessite le montage d'un rail de guidage supplémentaire et ne peut donc s'appliquer à toutes les utilisations urbaines possibles. En outre, le dispositif est très onéreux.

Par le document EP-A-0 007 225, qui constitue l'état de la technique le plus proche, on connaît un véhicule ferroviaire dans lequel l'angle relatif entre les axes longitudinaux des caisses est relevé au moyen d 'une série de cylindres-pistons hydrauliques. Ces derniers actionnent au moyen d'un réseau de conduits directement des vérins hydrauliques qui agissent sur les essieux pour tourner ces derniers en fonction de la position occupée par les pistons dans les vérins. Il y a donc une liaison directe entre les déplacements angulaires relatifs des caisses et l'actionnement angulaire des essieux. Ce document indique également que des moyens servomécaniques et électriques peuvent être utilisés. Ce dispositif permet un réglage adéquat de la position angulaire des essieux. Cependant, sa construction est complexe, d'un montage compliqué et d'un prix de revient élevé. En outre, le circuit hydraulique complexe est facilement sujet à des pannes surtout dans un environnement ferroviaire rude. Il est nécessaire de prévoir un dispositif de réglage particulier pour chaque type de géométrie de wagon et d'essieu. L'adaptation à un autre type de géométrie de wagon nécessite à chaque fois une autre construction mécanique et un autre dimensionnement du dispositif. Les modifications et les améliorations du réglage de la position angulaire des roues sont difficiles à réaliser une fois le dispositif conçu et monté et nécessitent des travaux importants.

Le but de la présente invention est de remédier à ces inconvénients et l'invention est caractérisée par le fait que l'on effectue des mesures pour obtenir les valeurs dudit angle relatif et que l'on délivre ces valeurs à au moins une unité de calcul et par le fait que l'on élabore dans cette unité de calcul une mise en équation de la trajectoire des rails en utilisant au moins les valeurs dudit angle relatif, que l'on calcule à l'aide de cette mise en équation les tangentes à la trajectoire de façon à obtenir les valeurs du et des angles variables pour au moins un des dispositifs de roulement en fonction des valeurs dudit angle relatif mesuré et que l'on oriente les roues conformément aux valeurs du ou des angles variables calculées reçues de l'unité de calcul.

Par ces mesures on obtient un ensemble ferroviaire dont le réglage angulaire des roues s'effectue avec une grande simplification de la construction. L'invention permet un montage plus rapide du dispositif de réglage, un prix de revient abaissé, une plus grande fiabilité, une très grande précision de réglage, un champ d'application étendu sans devoir procéder à des modifications mécaniques importantes, des adaptations spécifiques multiples en particulier à tous types de véhicules et à tous parcours, la possibilité d'obtenir des améliorations et des évolutions ultérieures à très peu de frais.

Une variante avantageuse est caractérisée par le fait que l'on repère la position des dispositifs de roulement selon un système de coordonnées, que l'on détermine une fonction d'arc de cercle d'au moins un cercle osculateur passant par les centres de trois dispositifs de roulement et que l'on détermine la valeur desdits angles variables à partir de la dérivée de ladite fonction d'arc de cercle.

Etant donné que les parcours ferroviaires sont constitués de droites et d'arcs de cercles, ces dispositions permettent d'obtenir très facilement une excellente orientation des roues.

Avantageusement on corrige les angles variables obtenus par le ou les cercles osculateurs au moyen de fonctions de correction empiriques se basant sur la variation desdits angles relatifs pour une distance parcourue.

On peut ainsi corriger des irrégularités de parcours telles que des entrées et des sorties de courbes ou des courbes en "S".

Le procédé peut être adapté à des ensembles roulants comprenant au moins trois unités roulantes et au moins quatre dispositifs de roulement. Il est alors caractérisé par le fait que l'on mesure un premier angle relatif entre une première et une seconde unité roulante et un second angle relatif entre la seconde et une troisième unité roulante, par le fait que l'on utilise au moins ces deux angles relatifs pour déterminer au moins deux fonctions d'arcs de cercle d'au moins deux cercles osculateurs, un premier passant par les centres des trois premiers dispositifs de roulement, le second passant par les centres des trois derniers dispositifs de roulement, et par le fait que l'on détermine la valeur desdits angles variables à partir des dérivées des deux fonctions d'arc de cercle, la valeur des angles variables des dispositifs de roulement appartenant à deux cercles osculateurs étant obtenue en faisant la moyenne des valeurs obtenues par chacun des cercles osculateurs.

Le procédé peut également être adapté à des ensembles roulants comportant un nombre d'unités roulantes supérieur à trois, il est alors caractérisé par le fait que l'on détermine plusieurs cercles osculateurs par groupe de trois dispositifs de roulement, tous les dispositifs de roulement à l'exception de ceux disposés à l'extrémité de l'ensemble roulant, servant à l'interpolation de deux cercles osculateurs et les angles relatifs étant obtenus par moyenne des valeurs obtenues par chacun des deux cercles osculateurs, les angles variables obtenus étant corrigés au moyen desdites fonctions de correction.

Par ces procédés, on obtient une orientation très précise des roues en utilisant des moyens peu chers et qui peuvent être adaptés en tous temps.

L'invention se réfère également à un ensemble roulant sur rails comportant au moins deux unités roulantes, wagons ou caisses composant un wagon, articulées et/ou accouplées l'une à l'autre, l'ensemble étant disposé sur les rails par l'intermédiaire de dispositifs de roulement à roues orientables dont le plan principal fait un angle variable avec une direction parallèle à l'axe longitudinal de l'unité roulante sur laquelle elles sont montées, l'ensemble roulant comportant au moins un dispositif de réglage destiné à ajuster ledit angle variable en fonction de la courbure des rails de façon que le plan principal des roues soit sensiblement confondu avec la tangente aux rails, ce dispositif de réglage comprenant au moins un organe susceptible de relever un angle relatif entre les axes longitudinaux d'au moins deux unités roulantes, caractérisé par le fait que le dispositif de réglage comprend au moins une unité de calcul, par le fait que ledit organe est agencé de façon à effectuer des mesures pour obtenir les valeurs dudit angle relatif et de délivrer ces valeurs dudit angle relatif à l'unité de calcul, qui est agencé de façon à élaborer une mise en équation de la trajectoire des rails en utilisant au moins les valeurs dudit angle relatif, et à calculer à l'aide de cette mise en équation les tangentes à la trajectoire pour obtenir les valeurs du ou des angles variables pour au moins un des dispositifs de roulement en fonction des valeurs dudit angle relatif mesuré, et par le fait que l'ensemble comprend au moins un organe d'ajustage associé à au moins un dispositif de roulement et susceptible d'orienter les roues conformément aux valeurs du ou des angles variables calculées reçues de l'unité de calcul.

Le véhicule ferroviaire présente donc selon l'invention des moyens simples à monter et peu chers permettant d'obtenir une orientation précise des roues assurant donc un sécurité accrue.

D'autres avantages ressortent des caractéristiques exprimées dans les revendications dépendantes et de la description exposant ci-après l'invention plus en détail à l'aide de dessins qui représentent schématiquement et à titre d'exemple deux modes d'exécution et des variantes.
La figure 1 est une vue schématique en perspective d'un premier mode d'exécution sous forme d'un tramway, la partie supérieure du véhicule étant séparée du châssis pour plus de clarté.
La figure 2 représente en perspective un dispositif de roulement utilisé dans le véhicule illustré à la figure 1.
La figure 3 est une vue schématique en plan du véhicule de la figure 1.
La figure 4 représente un schéma bloc du dispositif de réglage utilisé dans le véhicule illustré à la figure 1.
La figure 5 est une vue schématique en plan d'une variante présentant un arrangement différent des dispositifs de roulement.
La figure 6 est une vue schématique en plan d'un second mode d'exécution.

L'ensemble roulant représenté à la figure 1 est un tramway 1 comportant trois unités roulantes sous forme de caisses 2, 3 et 4 articulées les unes aux autres de façon mobile grâce à des articulations à soufflet 5. Chaque caisse est composée d'un châssis 6 et d'une superstructure 7. La première caisse 2 comprend deux dispositifs de roulement 8,9 chacun à deux roues orientables, tandis que la deuxième et la troisième caisse 3,4 comportent chacune seulement un dispositif de roulement 10,11. Un tel dispositif de roulement, ou bogie à deux roues, est illustré de façon plus détaillée à la figure 2. Il présente deux roues 15, 16 entraînées séparément par des moteurs 17, 18 dont le bâti est fixé à un châssis 20 du dispositif de roulement . Le châssis 20 présente deux traverses 21 reliées par des entretoises 22 et des barres stabilisatrices 23. Il supporte également des freins électromagnétiques 24 destinés à coopérer avec les rails 25. Une couronne 28 solidaire du châssis 20 via les barres 23, sert de pivot de liaison avec la caisse 2, 3 ou 4 sur laquelle le dispositif de roulement est monté de façon tournante.

L'ensemble roulant comprend en outre, associé à chaque dispositif de roulement 8 à 11, un dispositif de réglage 30 destiné à ajuster un angle variable (αj) entre le plan principal 32 des roues 15, 16 et une direction parallèle à l'axe longitudinal 31 de la caisse 2, 3, 4 sur laquelle le dispositif de roulement est monté. Ce dispositif de réglage permet ainsi d'ajuster l'orientation des roues selon la courbure des rails pour que le plan des roues 32 soit sensiblement confondu avec la tangente aux rails. Le dispositif de réglage comporte à cet effet un organe d'ajustage sous forme d'un vérin commandé 34 reliant le châssis 20 du dispositif de roulement au châssis 6 des caissons 2, 3, ou 4.

La figure 3 illustre schématiquement les caisses 2, 3 et 4, les dispositifs de roulement 8 à 11 étant orientés de telle manière que les plans des roues ou les normales 36 aux axes 37 des roues font des angles variables α1, α2, α3 ou α4 avec les axes longitudinaux 31 de chaque caisse 2, 3,4. Les angles relatifs β1, respectivement β2 entre les axes longitudinaux 31 de la première 2 et de la deuxième 3 caisse, respectivement entre les axes longitudinaux 31 de la deuxième 3 et de la troisième 4 caisse sont utilisés pour le calcul des angles variables α1, α2, α3 et α4. Le tramway comporte à cet effet un organe de mesure 40 associé à chaque articulation entre deux caisses sous forme d'un capteur destiné à mesurer l'angle relatif β1 ou β2. Ces capteurs 40 sont places sous la couronne d'articulation. Une partie du capteur est solidaire de la couronne alors qu'une autre partie est solidaire de la caisse. Un système de mesure inductif ou capacitif permet, par la variation de champ enregistrée entre les deux éléments composant le capteur, de connaître la rotation de la couronne. Les valeurs des angles variables β1, β2 mesurées sont délivrées à une unité de calcul 41 qui calcule les valeurs pour chacun des angles αj de chacun des dispositifs de roulement. Les valeurs d'angle αj sont acheminées vers des servocontrôleurs 42 (fig.2) destinés à commander le mouvement des vérins 34 associés à chacun des dispositifs de roulement pour orienter les roues conformément auxdits angles variables αj calculés de façon que les plans principaux des roues soient sensiblement confondus avec les tangentes aux rails.

L'unité de calcul 41 est agencée de façon à élaborer une mise en équation de la trajectoire des rails, qui fournit alors, en tous points, la tangente à la trajectoire, ce qui permet un positionnement idéal des roues des dispositifs de roulement minimisant ainsi leur frottement avec les rails.

Le choix des fonctions pour la mise en équation du tracé de chemin de fer est relativement simple puisque les tracés se composent généralement soit de droites soit d'arcs de cercle. Les fonctions utilisées seront donc des droites et des cercles osculateurs dont il reste à calculer les paramètres, à savoir les coordonnées de leurs centres a, b et leurs rayons ρ.

Prenons l'exemple d'une rame composée de trois caisses (fig. 3). Un système de coordonnées est attaché à la première caisse. On repère le centre des trois premiers dispositifs de roulement ou bogies par rapport à ce système; ils définissent le premier cercle osculateur. De la même manière, le centre des trois derniers dispositifs de roulement ou bogies sont repérés et définissent le deuxième cercle osculateur.

Les dérivées des cercles osculateurs aux positions correspondant aux centres des dispositifs de roulement donnent la direction de tangence des roues. Dans le cas où un dispositif de roulement appartient aux deux cercles osculateurs, il existe deux tangentes. Le résultat final est obtenu en prenant la moyenne entre les deux tangentes.

Si le tramway se situe sur une droite ou dans une courbe à rayon constant, l'approximation mathématique sera exacte. Dans tous les autres cas (entrée en courbe, courbe à rayon variable, etc) une erreur apparaîtra. Cette erreur pourra, le cas échéant, être réduite par l'introduction de fonctions de correction, basées sur la variation des angles Δβ entre les caisses pour une distance parcourue.

Les symboles suivants seront utilisés par la suite :
- a, b [m]: coordonnées des centres des cercles osculateurs
- e [m]: entr'axe entre les dispositifs de roulement
- l,la [m]: longueurs entre dispositifs de roulement et articulations
- m: pente des tangentes aux cercles osculateurs
- s [m]: distance parcourue
- t [sec]: temps
- v [m/sec]: vitesse
- x,y [m]: coordonnées des centres des dispositifs de roulement
- G,H,K,L [m]: facteurs de correction dépendant de la géométrie de l'unité roulante et du dispositif de roulement concerné
- α [degrés]: angle variable par rapport à l'axe de la caisse
- αC [degrés]: angle variable corrigé par rapport à l'axe de la caisse
- β [degrés]: angle relatif entre les caisses
- γ (degrés/m]: constante correspondant à une limite d'un intervalle de mesure.
- ρ [m]: rayon des cercles osculateurs
- ψ [degrés]: angle des tangentes au premier cercle osculateur
- ψ' (degrés]: angle des tangentes au deuxième cercle osculateur
- χ: matrice

Les coordonnées des centres des dispositifs de roulement sont données par les secteurs suivants :$\begin{matrix}\begin{matrix}\begin{matrix}\left[\begin{matrix}\text{x} \text{1} \\ \text{y} \text{1}\end{matrix}\right] \text{=} \left[\begin{matrix}\text{0} \\ \text{0}\end{matrix}\right]\end{matrix} \\ \begin{matrix}\left[\begin{matrix}\text{x} \text{2} \\ \text{y} \text{2}\end{matrix}\right] \text{=} \left[\begin{matrix}\text{e} \\ \text{0}\end{matrix}\right]\end{matrix} \\ \begin{matrix}\left[\begin{matrix}\text{x} \text{3} \\ \text{y} \text{3}\end{matrix}\right] \text{=} \left[\begin{matrix}\text{l} \text{1} \\ \text{0}\end{matrix}\right] \text{+} \text{l} \text{2} \left[\begin{matrix}\text{cos(} \text{β} \text{1)} \\ \text{sin(} \text{β} \text{1)}\end{matrix}\right]\end{matrix} \\ \begin{matrix}\left[\begin{matrix}\text{x} \text{4} \\ \text{y} \text{4}\end{matrix}\right] \text{=} \left[\begin{matrix}\text{l} \text{1} \\ \text{0}\end{matrix}\right] \text{+ (} \text{l} \text{2 +} \text{la} \text{)} \left[\begin{matrix}\text{cos(} \text{β} \text{1)} \\ \text{sin(} \text{β} \text{1)}\end{matrix}\right] \text{+} \text{l} \text{3} \left[\begin{matrix}\text{cos(} \text{β} \text{2)} \\ \text{sin(} \text{β} \text{2)}\end{matrix}\right]\end{matrix}\end{matrix}\end{matrix}$

On cherche un cercle de rayon ρ et de centre (a,b) passant par un groupe de trois points correspondant aux centres des dispositifs de roulement. L'équation du cercle est du type :$\text{(} \text{x} \text{-} \text{a} {\text{)}}^{\text{2}} \text{+ (} \text{y} \text{-} \text{b} {\text{)}}^{\text{2}} {\text{= ρ}}^{\text{2}}$ qui peut s'écrire sous la forme d'une fonction d'arc de cercle :$\text{y} \text{=} \sqrt{{\text{ρ}}^{\text{2}} \text{- (} \text{x - a} {\text{)}}^{\text{2}}} \text{+} \text{b}$ La dérivée $\text{m = y'(x)}$ de 1.6 est donnée par l'équation :$\text{m} \text{=} \frac{\text{a - x}}{\sqrt{{\text{ρ}}^{\text{2}} \text{- (} \text{x-a} {\text{)}}^{\text{2}}}}$ La valeur de cette dérivée au point x donne la pente de la droite tangente à l'arc de cercle, au point considéré. Son angle avec l'abcisse est$\text{ψ = arctg(m)}$

Le calcul des coordonnées du centre et du rayon ρ des cercles osculateurs revient à la résolution d'un système à trois équations 1.5 à trois inconnues (a, b et ρ) et qui peut s'écrire, pour le premier cercle osculateur, sous la forme matricielle suivante : où${\text{χ}}_{\text{1}} \text{= 2} \left[\begin{matrix}\text{x} \text{1 -} \text{x} \text{2} & \text{y} \text{1 -} \text{y} \text{2} \\ \text{x} \text{1 -} \text{x} \text{3} & \text{y} \text{1 -} \text{y} \text{3}\end{matrix}\right]$ et pour le deuxième cercle : où${\text{χ}}_{\text{2}} \text{= 2} \left[\begin{matrix}\text{x} \text{2 -} \text{x} \text{3} & \text{y} \text{2 -} \text{y} \text{3} \\ \text{x} \text{2 -} \text{x} \text{4} & \text{y} \text{2 -} \text{y} \text{4}\end{matrix}\right]$ Les rayons ρ1 et ρ2 des cercles osculateurs sont calculés à l'aide de l'équation 1.5.
La détermination des centres (a1,b1), (a2,b2) et des rayons ρ1 et ρ2 des deux cercles permet le calcul de tous les angles ψ grâce aux équations (1.7) et (1.8).

Pour déterminer les angles variables α entre les dispositifs de roulement et les axes des caisses, il faut encore déduire l'angle relatif β de la caisse correspondante. De plus pour les dispositifs de roulement 9 et 10 appartenant aux deux cercles, le résultat final est obtenu par moyenne des deux angles ψ et ψ' calculés pour le premier et le deuxième cercle respectivement ainsi :$\begin{matrix}\begin{matrix}\begin{matrix}\text{α1 = ψ1}\end{matrix} \\ \begin{matrix}\text{α2 =} \frac{\text{1}}{\text{2}} \text{(ψ2 + ψ2')}\end{matrix} \\ \begin{matrix}\text{α3 =} \frac{\text{1}}{\text{2}} \text{(ψ3 + ψ3') - β1}\end{matrix} \\ \begin{matrix}\text{α4 = ψ4' - (β1 + β2)}\end{matrix}\end{matrix}\end{matrix}$

Les angles donnés par les équations (1.13) à (1.16) peuvent être corrigés par des fonctions empiriques dans le cas où la trajectoire réelle du tramway diffère trop d'une droite ou d'une courbe à rayon constant par exemple pour une entrée en courbe, un virage en S, etc.

Les fonctions de correction se basent sur la variation des angles relatifs entre les caisses β1 et β2, pour une distance parcourue Δs. Ainsi les angles variables corrigés αjc fournis au dispositif de réglage des dispositifs de roulement sont de la forme :

Pour β2 = 0 et Δβ2 = 0 et pour :$\begin{matrix}\begin{matrix}\begin{matrix}\left|\frac{\text{Δβ1}}{\text{Δs}}\right| \text{∈ [γi, γi + 1] ⇒ α1} \text{c} \text{= α1 +} \frac{\text{Δβ1}}{\text{Δs}} \text{Ki}\end{matrix} \\ \begin{matrix}\text{⇒ α2} \text{c} \text{= α2 +} \frac{\text{Δβ1}}{\text{Δs}} \text{Li}\end{matrix} \\ \begin{matrix}\text{∀} \left|\frac{\text{Δβ1}}{\text{Δs}}\right| \text{⇒ α3} \text{c} \text{= α4} \text{c} \text{= 0}\end{matrix}\end{matrix}\end{matrix}$

Pour Δβ2 ≠ 0$\begin{matrix}\begin{matrix}\begin{matrix}\text{αjc} \text{=} \text{αj} \text{+} \frac{\text{Δβ1}}{\text{Δs}} \text{Gj} \text{+} \frac{\text{Δβ2}}{\text{Δs}} \text{Hj} \text{j = 1..4 dépendant du dispositif de roulement concerné}\end{matrix}\end{matrix}\end{matrix}$ où$\begin{matrix}\begin{matrix}\begin{matrix}\text{Δβ = β(t + Δt) - β(t)}\end{matrix} \\ \begin{matrix}\text{Δs = vΔt}\end{matrix}\end{matrix}\end{matrix}$ Les intervalles définis par les différentes valeurs γ peuvent être affinés à volonté.

Les facteurs de correction Kj, Lj, Gj, Hj sont dépendants de la géométrie du tramway. Ils sont obtenus de façon empirique en comparant les résultats théoriques obtenus grâce aux équations (1.13) à (1.16) avec les valeurs virtuelles obtenues par simulation informatique par exemple.

Dans le schéma representé à la figure 4 l'unité de calcul 41 est raccordée à l'alimentation 43 et reçoit la valeur des angles relatifs β1 et β2 des capteurs 40 et le signal provenant du tachymètre 44 de l'ensemble roulant. Il délivre les valeurs calculées des angles variables αjc aux servocontrôleurs 42. Ces derniers commandent les vérins hydrauliques 34 par l'intermédiaire d une pompe 45 de façon à ajuster l'orientation des roues conformément à l'angle variable αjc calculé.

La figure 5 représente une variante d'ensemble roulant ou rame 50 comprenant également trois caisses 52,53,54. La première caisse 52 présente un dispositif de roulement 58, la seconde caisse 53 deux dispositifs de roulement 59, 60 et la troisième caisse 54 un seul dispositif de roulement 61. L'ensemble roulant 50 est centrosymétrique et les longueurs 11 et 13 sont 7,50m, l'entr'axe e est 6,50m, la longueur la est 1,75m et la longueur 12 est 8,25m.

Les coordonnées des centres des dispositifs de roulements sont données par les vecteurs suivants : suivants :$\begin{matrix}\begin{matrix}\begin{matrix}\left[\begin{matrix}\text{x} \text{1} \\ \text{y} \text{1}\end{matrix}\right] \text{=} \left[\begin{matrix}\text{0} \\ \text{0}\end{matrix}\right]\end{matrix} \\ \begin{matrix}\left[\begin{matrix}\text{x} \text{2} \\ \text{y} \text{2}\end{matrix}\right] \text{=} \left[\begin{matrix}\text{l} \text{1} \\ \text{0}\end{matrix}\right] \text{+} \text{la} \left[\begin{matrix}\text{cos(} \text{β} \text{1)} \\ \text{sin(} \text{β} \text{1)}\end{matrix}\right]\end{matrix} \\ \begin{matrix}\left[\begin{matrix}\text{x} \text{3} \\ \text{y} \text{3}\end{matrix}\right] \text{=} \left[\begin{matrix}\text{l} \text{1} \\ \text{0}\end{matrix}\right] \text{+} \text{l} \text{2} \left[\begin{matrix}\text{cos(} \text{β} \text{1)} \\ \text{sin(} \text{β} \text{1)}\end{matrix}\right]\end{matrix} \\ \begin{matrix}\left[\begin{matrix}\text{x} \text{4} \\ \text{y} \text{4}\end{matrix}\right] \text{=} \left[\begin{matrix}\text{l} \text{1} \\ \text{0}\end{matrix}\right] \text{+ (} \text{l} \text{2 +} \text{la} \text{)} \left[\begin{matrix}\text{cos(} \text{β} \text{1)} \\ \text{sin(} \text{β} \text{1)}\end{matrix}\right] \text{+} \text{l} \text{3} \left[\begin{matrix}\text{cos(} \text{β} \text{2)} \\ \text{sin(} \text{β} \text{2)}\end{matrix}\right]\end{matrix}\end{matrix}\end{matrix}$

Comme précédemment, le centre et le rayon des deux cercles osculateurs est calculé conformément aux équations 1.5 à 1.12, pour obtenir les angles variables :$\begin{matrix}\begin{matrix}\begin{matrix}\text{α1 = ψ1}\end{matrix} \\ \begin{matrix}\text{α2 =} \frac{\text{1}}{\text{2}} \text{(ψ2 + ψ2') - β1}\end{matrix} \\ \begin{matrix}\text{α3 =} \frac{\text{1}}{\text{2}} \text{(ψ3 + ψ3') - β1}\end{matrix} \\ \begin{matrix}\text{α4 = ψ4' - (β1 + β2)}\end{matrix}\end{matrix}\end{matrix}$

Les angles variables corrigés αjc délivrés au dispositif de réglage 42 des dispositifs de roulement sont de la forme :
Pour β2 = 0 et Δβ2 = 0 et pour :$\begin{matrix}\begin{matrix}\begin{matrix}\left|\frac{\text{Δβ1}}{\text{Δs}}\right| \text{∈ [0,5] ⇒ α1} \text{c} \text{= α1 +} \frac{\text{Δβ1}}{\text{Δs}} \text{3.45}\end{matrix} \\ \begin{matrix}\left|\frac{\text{Δβ1}}{\text{Δs}}\right| \text{∈ [5,10] ⇒ α1} \text{c} \text{= α1 +} \frac{\text{Δβ1}}{\text{Δs}} \text{2.29}\end{matrix} \\ \begin{matrix}\left|\frac{\text{Δβ1}}{\text{Δs}}\right| \text{∈ [10,15] ⇒ α1} \text{c} \text{= α1 +} \frac{\text{Δβ1}}{\text{Δs}} \text{1.49}\end{matrix} \\ \begin{matrix}\left|\frac{\text{Δβ1}}{\text{Δs}}\right| \text{∈ [15,20] ⇒ α1} \text{c} \text{= α1 +} \frac{\text{Δβ1}}{\text{Δs}} \text{0.71}\end{matrix} \\ \begin{matrix}\text{∀} \left|\frac{\text{Δβ1}}{\text{Δs}}\right| \text{⇒ α2} \text{c} \text{= α3} \text{c} \text{= α4} \text{c} \text{= 0}\end{matrix}\end{matrix}\end{matrix}$

Avec la disposition des deux bogies centraux, la correction de α2 définie par l'équation (1.18) n'intervient pas. Ce simple exemple suffit à montrer la souplesse de la méthode qui s'applique sans autre à n'importe quelle géométrie.

Pour Δβ2 ≠ 0 :$\begin{matrix}\begin{matrix}\begin{matrix}\text{α1} \text{c} \text{= α1 +} \frac{\text{Δβ1}}{\text{Δs}} \text{0.3}\end{matrix} \\ \begin{matrix}\text{α2} \text{c} \text{= α2 +} \frac{\text{Δβ1}}{\text{Δs}} \text{0.16 +} \frac{\text{Δβ2}}{\text{Δs}} \text{0.34}\end{matrix} \\ \begin{matrix}\text{α3} \text{c} \text{= α3 +} \frac{\text{Δβ1}}{\text{Δs}} \text{0.25 -} \frac{\text{Δβ2}}{\text{Δs}} \text{0.35}\end{matrix} \\ \begin{matrix}\text{α4} \text{c} \text{= α4 +} \frac{\text{Δβ2}}{\text{Δs}} \text{0.05}\end{matrix}\end{matrix}\end{matrix}$

Il est bien entendu que les modes de réalisation décrits ci-dessus ne présentent aucun caractère limitatif et qu'ils peuvent recevoir toutes modifications désirables à l'intérieur du cadre tel que défini par la revendication 1. En particulier, le réglage et le développement mathématique du contrôle précédemment exposé pourront être appliqués à des ensembles roulants, tramways, chemins de fer, métros comportant des rames et wagons ayant un nombre d'unités roulantes différent avec un nombre de dispositifs de roulement ou bogies différent. Dans le cas d'une rame a deux caisses seulement, le réglage se base alors sur un seul cercle osculateur et les équations 1.14 et 1.15 sont simplifiées. Seule la variation de l'angle relatif β1 interviendra dans la correction qui sera de la forme de l'équation 1.17 pour les trois angles αjc.

Si la rame est composée de quatre caisses ou davantage, la même logique est poursuivie, à savoir la construction de plusieurs cercles osculateurs, par groupe de trois dispositifs de roulement. A l'exception des deux dispositifs de roulement d'extrémité, tous servent à l'interpolation de deux cercles osculateurs et l'angle de tangence est obtenu par moyenne selon la forme (1.15). Les fonctions de correction (1.17) à (1.19) restent valables. La forme (1.20) est applicable pour les angles αjc appartenant à une caisse donnée, en introduisant les deux angles relatifs β correspondant aux articulations de cette caisse.

L'invention s'applique bien entendu à des unités roulantes, tramways, trains, rames, comportant un nombre quelconque de dispositifs de roulement, ces derniers pouvant être disposés sous les unités roulantes ou entre les unités roulantes. Ces unités roulantes pourront également présenter, à côté d'au moins un dispositif de roulement à orientation commandée, un certain nombre de bogies classiques comportant au moins deux essieux et dont l'orientation est donnée automatiquement.

Les angles variables αj pour chacun des dispositifs de roulement pourront également être évalués à l'aide de fonctions géométriques plus complexes que des cercles osculateurs.

Au cas où l'ensemble roulant est attribué à un certain parcours, il serait également possible de mémoriser les angles relatifs βm mesurés et de calculer et de mémoriser les angles variables αjc calculés de manière très précise avec des fonctions de correction affinées comportant par exemple des facteurs de correction Gj, Hj, Kj, Lj modifiés en fonction du parcours spécifique mis en mémoire.

Le second mode d'exécution représenté à la figure 6 est constitué par un ensemble roulant 65 comprenant deux caisses 66, 67 avec des dipositifs de roulement 68, 69, 70. Cet ensemble pourrait bien entendu également comporter un autre nombre de caisses et de dispositifs de roulement. L'originalité de ce mode d'exécution consiste à mesurer, outre l'angle relatif β entre les caisses 66, 67, la vitesse angulaire θ̇ ou la variation angulaire de rotation des caisses autour de leur axe vertical au moyen de gyroscopes 72, 73 ou tout autre dispositif adapté à cet effet, tel que des capteurs gyroscopiques à éléments piézoélectriques. Ces dispositifs capteurs gyroscopiques 72, 73 sont reliés à l'unité de calcul 41 pour lui fournir des signaux correspondant à la vitesse angulaire θ̇ ou à la variation angulaire de rotation des caisses autour de leur axe vertical.

Pour chaque dispositif de roulement j, l'angle αj entre l'axe de la caisse et la normale à l'axe des roues est calculé dans l'unité de calcul 41 d'après l'équation :${\text{αj = N}}_{\text{j1}} {\text{Δβ}}_{\text{m}} {\text{+ N}}_{\text{j2}} {{\text{θ}}^{̇}}_{\text{n}} \text{Δt}$ où
Δβₘ est la variante de l'angle relatif β mesuré entre deux caisses successives pendant un intervalle de temps Δt entre deux mesures,
θ̇ₙ est la vitesse angulaire d'une caisse n = 1,2 donnée autour de son axe vertical,
Nⱼ₁ et Nⱼ₂ sont des facteurs dépendants de la géométrie de l'unité roulante et la position du dispositif de roulement (distance du dispositif de roulement à l'articulation l₁, l₂, entr'axe e).

Toutes les mesures de Δβₘ et de θ̇ₙ effectuées pour le positionnement αⱼ du ou des dispositifs de roulements d'une caisse sont relatives à cette même caisse.

Pour chaque dispositif de roulement, il existe un couple de facteurs Nⱼ₁,Nⱼ₂ différent. Dans le cas des caisses intermédiaires d'ensembles roulants avec plus de deux caisses, l'angle de positionnement αj du ou des dispositifs de roulement de ces caisses intermédiaires est calculé en tenant compte de la variation d'angle Δβₘ de l'articulation la plus proche du ou des dispositifs de roulement en question.

Comme les caisses sont supposées infiniment rigides, le positionnement des gyroscopes à l'intérieur de la caisse n'influence pas la mesure de la vitesse de rotation θ̇ₙ. L'intervalle de temps Δt entre des mesures est typiquement de 0,5 secondes.

A titre d'exemple, pour la géométrie correspondant à la figure 6, nous avons pour le dernier roulement (70) les valeurs suivantes :
N₂₁ = 6
N₂₂ = 0,25
l₂ étant de 8,005 m.

Il est bien entendu qu'une excellente précision est obtenue en disposant un capteur gyroscopique sur chaque caisse. Néanmoins une solution meilleur marché permettrait également de monter seulement un unique dispositif gyroscopique sur une seule caisse de l'ensemble roulant 65 et de répercuter les mesures aux autres caisses. Au lieu de mesurer les vitesses angulaires θ̇ₙ, il est bien entendu également possible de mesurer les variations d'angle de rotation d'une caisse autour de son axe vertical pendant des intervalles de temps données.

Les organes d'ajustage pourront être des vérins pneumatiques, hydrauliques ou encore mécaniques contrôlés par un moteur pas à pas par exemple pour obtenir un réglage précis des angles αj. Dans le cas d'un train à plusieurs wagons comportant des caisses articulées, une unité de calcul pourra être associée à chaque wagon ou le train ne pourra comprendre qu'une seule unité de calcul traitant les données de tous les wagons.

Le dispositif selon l'invention présente le grand avantage d'être évolutif et adaptable à des conditions d'utilisation très particulières. En effet, tout traitement mathématique amélioré ou spécifique pourra être intégré à peu de frais dans l'unité de calcul 41 de façon à pouvoir optimaliser à tout moment le réglage de l'orientation des roues sans devoir changer la rame au point de vue mécanique.

## Revendications

1. Procédé de réglage de l'orientation des dispositifs de roulement (8 à 11) à roues orientables (15,16) d'un ensemble roulant (1) sur rails (25) comportant au moins deux unités roulantes (2 à 4), wagons ou caisses composant un wagon, articulées et/ou accouplées l'une à l'autre, l'ensemble étant disposé sur les rails par l'intermédiaire de dispositifs de roulement (8 à 11) à roues (15, 16) orientables dont les plans principaux (32) font des angles variables (αj) avec une direction parallèle à l'axe longitudinal (31) de l'unité roulante (2 à 4) sur laquelle ils sont montés, le procédé s'effectuant en ajustant lesdits angles variables (αj) en fonction de la courbure des rails (25) et en fonction de l'angle relatif (βm) relevé entre les axes longitudinaux (31) d'au moins deux unités roulantes (2 à 4) de façon que les plans principaux (32) des roues soient sensiblement confondus avec des tangentes aux rails (25), caractérisé par le fait que l'on effectue des mesures pour obtenir les valeurs dudit angle relatif (βm) et que l'on délivre ces valeurs à au moins une unité de calcul (41) et par le fait que l'on élabore dans cette unité de calcul (41) une mise en équation de la trajectoire des rails (25) en utilisant au moins les valeurs dudit angle relatif (βm), que l'on calcule à l'aide de cette mise en équation les tangentes à la trajectoire de façon à obtenir les valeurs du ou des angles variables (αj) pour au moins un des dispositifs de roulement (8 à 11) en fonction des valeurs dudit angle relatif (βm) mesuré et que l'on oriente les roues (15,16) conformément aux valeurs du ou des angles variables (αj) calculées reçues de l'unité de calcul (41).

2. Procédé selon la revendication 1, caractérisé en ce que l'on repère la position des dispositifs de roulement (8 à 11) selon un système de coordonnées, que l'on détermine une fonction d'arc de cercle d'au moins un cercle osculateur passant par les centres de trois dispositifs de roulement (8 à 11) et que l'on détermine la valeur desdits angles variables (αj) à partir de la dérivée de ladite fonction d'arc de cercle.

3. Procédé selon la revendication 2, caractérisé en ce que l'on corrige les angles variables (αj) obtenus par le ou les cercles osculateurs au moyen de fonctions de correction empiriques se basant sur la variation ($\frac{\text{Δβm}}{\text{Δs}}$) desdits angles relatifs (βm) pour une distance parcourue (Δs).

4. Procédé selon l'une des revendications 1 à 3, adapté à des ensembles roulants comprenant au moins trois unités roulantes (2 à 4) et au moins quatre dispositifs de roulement (8 à 11), caractérisé par le fait que l'on mesure un premier angle relatif (β1) entre une première (2) et une seconde (3) unité roulante et un second angle relatif (β2) entre la seconde (3) et une troisième (4) unité roulante, par le fait que l'on utilise au moins ces deux angles relatifs (β1,β2) pour déterminer au moins deux fonctions d'arcs de cercle d'au moins deux cercles osculateurs, un premier passant par les centres des trois premiers dispositifs de roulement (8,9,10), le second passant par les centres des trois derniers dispositifs de roulement (9,10,11), et par le fait que l'on détermine la valeur desdits angles variables (αj) à partir des dérivées des deux fonctions d'arc de cercle, la valeur des angles variables (αj) des dispositifs de roulement (9,10) appartenant à deux cercles osculateurs étant obtenue en faisant la moyenne des valeurs obtenues par chacun des cercles osculateurs.

5. Procédé selon les revendications 3 et 4, caractérisé en ce que les fonctions de correction sont de la forme suivante pour trois unités roulantes au moins :
- lorsque le second angle relatif (β2) et la variation (Δβ2) de ce second angle relatif sont égales à zéro :$\begin{matrix}\begin{matrix}\left|\frac{\text{Δβ1}}{\text{Δs}}\right| \text{∈ [γi, γi+1] ⇒ α1} \text{c} \text{= α1 +} \frac{\text{Δβ1}}{\text{Δs}} \text{Ki} \\ \text{⇒ α2} \text{c} \text{= α2 +} \frac{\text{Δβ1}}{\text{Δs}} \text{Li} \\ \text{∀} \left|\frac{\text{Δβ1}}{\text{Δs}}\right| \text{⇒ α3} \text{c} \text{= α4} \text{c} \text{= 0}\end{matrix}\end{matrix}$
- lorsque la variation (Δβ2) du second angle relatif n'est pas égale à zéro$\text{α} \text{jc} \text{= α} \text{j} \text{+} \frac{\text{Δβ1}}{\text{Δs}} \text{Gj} \text{+} \frac{\text{Δβ2}}{\text{Δs}} \text{Hj} \text{j = 1..4}$ où
αj = angle variable calculé non corrigé
αjc = angle variable corrigé
Δβ1,Δβ2 = variation du premier et du second angle relatif dans l'intervalle de temps Δt.
Δs = chemin parcouru dans l'intervalle de temps Δt avec une vitesse v.
Ki, Li, Gj, Hj =facteurs de correction prédéterminés dépendant de la géométrie de l'ensemble roulant.
γi,γi+1 = limites définissant les intervalles pour les valeurs des constantes Ki, Li, Gj, Hj.

6. Procédé selon la revendication 5, adapté à des ensembles roulants comportant un nombre d'unités roulantes supérieur à trois, caractérisé par le fait que l'on détermine plusieurs cercles osculateurs par groupe de trois dispositifs de roulement, tous ces dispositifs de roulement à l'exception de ceux disposés à l'extrémité de l'ensemble roulant, servant à l'interpolation de deux cercles osculateurs et les angles relatifs étant obtenus par moyenne des valeurs obtenues pour chacun des deux cercles osculateurs, les angles variables obtenus étant corrigés au moyen desdites fonctions de correction.

7. Procédé selon la revendication 1, caractérisé par le fait que l'on mesure la vitesse angulaire (θ̇ₙ) de rotation ou la variation angulaire de rotation d'au moins une unité roulante (66,67) autour d'un axe vertical et que l'on calcule ledit angle variable αj pour au moins un dispositif de roulement (68 à 70) en tenant compte de cette vitesse ou variation angulaire mesurée et de la différence des angles relatifs (Δβₘ) mesurés entre les axes longitudinaux d'au moins deux unités roulantes (66,67) pendant un intervalle de temps prédéterminé (Δt).

8. Procédé selon la revendication 7, caractérisé par le fait que l'angle variable (αj) pour chacun des dispositifs de roulement (68 à 70) est calculé d'après l'équation :${\text{αj = N}}_{\text{j1}} {\text{Δβ}}_{\text{m}} {\text{+ N}}_{\text{j2}} {{\text{θ}}^{̇}}_{\text{n}} \text{Δt}$ où
Δβₘ est la variation de l'angle relatif β mesuré entre deux unités roulantes successives pendant un intervalle de temps Δt donné.
θ̇ₙ est la vitesse angulaire de rotation d'une unité roulante n autour d'un axe vertical, et
Nⱼ₁ et Nⱼ₂ sont des facteurs dépendants de la géométrie de l'unité roulante et de la position du dispositif de roulement sur l'unité roulante.

9. Procédé selon la revendication 7 ou 8, caractérisé par le fait que l'on mesure ladite variation ou vitesse angulaire (θ̇ₙ) au moyen d'un dispositif capteur gyroscopique (72,73).

10. Ensemble roulant sur rails comportant au moins deux unités roulantes (2 à 4), wagons ou caisses composant un wagon, articulées et/ou accouplées l'une à l'autre, l'ensemble étant disposé sur les rails (25) par l'intermédiaire de dispositifs de roulement (8 à 11) à roues orientables dont le plan principal (32) fait un angle variable (αj) avec une direction parallèle à l'axe longitudinal (31) de l'unité roulante sur laquelle elles sont montées, l'ensemble roulant comportant au moins un dispositif de réglage (30) destiné à ajuster ledit angle variable (αj) en fonction de la courbure des rails (25) de façon que le plan principal (32) des roues soit sensiblement confondu avec la tangente aux rails, ce dispositif de réglage (30) comprenant au moins un organe (40) susceptible de relever un angle relatif (βm) entre les axes longitudinaux (31) d'au moins deux unités roulantes, caractérisé par le fait que le dispositif de réglage (30) comprend au moins une unité de calcul (41), par le fait que ledit organe (40) est agencé de façon à effectuer des mesures pour obtenir les valeurs dudit angle relatif (βm) et de délivrer ces valeurs dudit angle relatif (βm) à l'unité de calcul (41), qui est agencé de façon à élaborer une mise en équation de la trajectoire des rails (25) en utilisant au moins les valeurs dudit angle relatif (βm) et à calculer à l'aide de cette mise en équation les tangentes à la trajectoire pour obtenir les valeurs du ou des angles variables (αj) pour au moins un des dispositifs de roulement (8 à 11) en fonction des valeurs dudit angle relatif (βm) mesuré, et par le fait que l'ensemble comprend au moins un organe d'ajustage (34,42) associé à au moins un dispositif de roulement (8 à 11) et susceptible d'orienter les roues conformément aux valeurs du ou des angles variables (αj) calculées reçues de l'unité de calcul (41).

11. Ensemble selon la revendication 10, caractérisé en ce qu'il comprend m + 1 unités roulantes (2 à 4) et m organes de mesure (40) destinés à déterminer les m angles relatifs (βm) entre les unités roulantes, ces angles relatifs (βm) étant délivrés à au moins une unité de calcul (41) pour déterminer lesdits angles variables (αj).

12. Ensemble selon la revendication 10 ou 11, caractérisé en ce que l'unité de calcul (41) est adaptée à corriger les angles variables (αj) obtenus au moyen de fonctions de correction empiriques.

13. Ensemble selon l'une des revendications 10 à 12, caractérisé par le fait qu'il comprend au moins un dispositif capteur gyroscopique (72,73) agencé sur au moins une unité roulante (66,67) destiné à mesurer la vitesse angulaire de rotation (θ̇ₙ)ou la variation angulaire de rotation de l'unité roulante autour d'un axe vertical.

14. Ensemble selon la revendication 13, caractérisé par le fait que chaque unité roulante (66,67) est muni d'un dispositif capteur gyroscopique (72,73) relié à ladite unité de calcul (41).

## Claims

1. A method for adjusting the orientation of wheel assemblies (8 to 11) having wheels (15, 16) which can be oriented, in a string of vehicles (1) traveling on rails (25) and including at least two unitary vehicles (2 to 4), such as wagons or wagon bodies which are articulated and/or coupled together, the string of vehicles being supported on the rails through wheel assemblies (8 to 11) having wheels (15, 16) which can be oriented and of which the principal planes (32) from variable angles (αj) with a direction parallel to the longitudinal axis (31) of the unitary vehicle (2 to 4) under which they are mounted, the method being carried out by adjusting said variable angles (αj) as a function of the curvature of the rails (25) and as a function of the relative angle (βm) taken between the longitudinal axes (31) of at least two unitary vehicles (2 to 4) in such a manner that the principal planes (32) of the wheels coincide substantially with lines tangent to the rails (25), characterized by the fact that measures are made in order to obtain the values of said relative angle (βm) and that said values are delivered to at least one calculating unit (41) and by the fact that one elaborates in said calculating unit (41) an equation setting of the trajectory of the rail (25) by using at least the values of said relative angle (βm), one calculates by means of said equation setting the lines tangent to the trajectory in order to obtain the values of said variable angle(s) (αj) for at least one of the wheel assemblies (8 to 11) as a function of the values of said measured relative angle (βm) and one orientates the wheels (15,16) according to the values of said calculated variable angle(s) (αj) delivered by the calculating unit (41).

2. A method according to claim 1, characterized in that the positions of the wheel assemblies (8 to 11) are identified using a system of coordinates, in that a function of the arc of at least one osculatory circle passing through the centers of three wheel assemblies (8 to 11) is determined, and in that the value of said variable angles (αj) is determined from the derivative of said function of the arc of the circle.

3. A method according to claim 2, characterized in that the variable angles (αj) obtained by said osculatory circle(s) are corrected using an empirical correction function based on the variation (Δβm/Δs) of said relative angles (βm) for a certain distance travelled (Δs).

4. A method according to one of claims 1 to 3 adapted to strings of vehicles traveling on rails comprised of at least three unitary vehicles (2 to 4) and of at least four wheel assemblies (8 to 11), characterized in that a first relative angle (β1) between a first (2) and a second (3) unitary vehicles and also a second relative angle (β2) between the second (3) and a third (4) unitary vehicles are calculated, in that at least these two relative angles (β1, β2) are used for determining at least two functions of the arc of at least two osculatory circles, a first one passing through the centers of the first three wheel assemblies (8, 9, 10), the second passing through the centers of the last three wheel assemblies (9, 10, 11), and in that the value of said variable angles (αj) is determined from the derivatives of the two functions of the arcs of the circles, the value of the variable angles (αj) of the wheel assemblies (9,10) belonging to two osculatory circles being obtained by averaging the values obtained on each one of the osculatory circles.

5. A method according to claims 3 and 4, characterized in that the correction functions have the following form for at least three unitary vehicles :
- when the second relative angle (β2) and the variation (Δβ2) of this second relative angle are equal to zero :$\begin{matrix}\begin{matrix}\left|\frac{\text{Δβ1}}{\text{Δs}}\right| \text{∈ [γi,γi + 1] ⇒ α1} \text{c} \text{= α1 +} \frac{\text{Δβ1}}{\text{Δs}} \text{Ki} \\ \text{⇒ α2} \text{c} \text{= α2 +} \frac{\text{Δβ1}}{\text{Δs}} \text{Li} \\ \text{∀} \left|\frac{\text{Δβ1}}{\text{Δs}}\right| \text{⇒ α3} \text{c} \text{= α4} \text{c} \text{= 0}\end{matrix}\end{matrix}$
- when the variation (Δβ2) of the second relative angle is different from zero :$\text{α} \text{jc} \text{= α} \text{j} \text{+} \frac{\text{Δβ1}}{\text{Δs}} \text{Gj} \text{+} \frac{\text{Δβ2}}{\text{Δs}} \text{Hj} \text{j = 1..4}$ Where
αj = calculated variable angle, without correction
αjc = variable angle, corrected
Δβ1, Δβ2 = variation of the first and of the second relative angles in the time interval Δt
Δs = distance travelled in the time interval Δt at the speed v
Ki, Li, Gj, Hj = predetermined correction factors, which are dependant upon the geometry of the string of vehicles traveling on rails
γi, γi + 1 = limits defining the intervals for the values of the constants Ki, Li, Gj, Hj.

6. A method according to claim 5, adapted to strings of vehicles having a number of unitary vehicles in excess of three, characterized in that a plurality of osculatory circles are determined per group of three wheel assemblies, all these wheel assemblies except those located at the end of the string of vehicles being used for the interpolation of two osculatory circles and the relative angles being obtained by averaging the values obtained for each one of the two osculatory circles, the variable angles obtained being corrected by means of said corrective functions.

7. A method according to claim 1, characterized in that, a measurement is made of the angular speed of rotation (θ̇ₙ) or of the angular variation of the rotation of at least one unitary vehicle (66, 67) around a vertical axis and in that said variable angle αj is calculated for at least one unitary vehicle (68 to 70) while taking into account this speed or angular variation measured and the difference in the relative angles (Δβₘ) measured between the longitudinal axes of at least two unitary vehicles (66,67) during a predetermined time interval (Δt).

8. A method according to claim 7, characterized in that the variable angle (αj) for each one of the unitary vehicles (68 to 70) is calculated from the equation :$\text{α} \text{j} {\text{= N}}_{\text{j}} {\text{}}_{\text{1}} {\text{Δβ}}_{\text{m}} \text{+} {\text{N}}_{\text{j}} {\text{}}_{\text{2}} {{\text{θ}}^{̇}}_{\text{n}} \text{Δ} \text{t}$ Where
Δβₘ is the variation of the relative angle β measured between two successive unitary vehicles during a given time interval Δt,
θ̇ₙ is the angular speed of rotation of a unitary vehicle n around a vertical axis, and
Nⱼ₁ and Nⱼ₂ are factors which are dependant upon the geometry of the unitary vehicle and the position of the wheel assembly on the unitary vehicle.

9. A method according to claim 7 or 8, characterized in that said variation or angular speed (θ̇ₙ) is measured by means of a gyroscopic sensor device (72, 73).

10. A string of vehicles travelling on rails including at least two unitary vehicles (2 to 4), such as wagons or wagon bodies which are articulated and/or coupled together, the string of vehicles being supported on the rails (25) through wheel assemblies (8 to 11) having wheels which can be oriented and of which the principal plane (32) forms a variable angle (αj) with a direction parallel to the longitudinal axis (31) of the unitary vehicle under which they are mounted, the string of vehicles including at least one adjusting device (30) designed for adjusting said variable angle (αj) on the basis of the curvature of the rails (25), in such a manner that the principal plane (32) of the wheels coincides substantially with the line tangent to the rails, this adjusting device (30) including at least one measuring member (40) capable of determining a relative angle (βm) between the longitudinal axes (31) of at least two unitary vehicles, characterized in that the adjusting device (30) comprises at least one calculating unit (41), in that said member (40) is adapted to make measures in order to obtain the values of said relative angle (βm) and to deliver said relative angles (βm) to the calculating unit (41), which is designed to elaborate an equation setting of the trajectory in order to obtain the values of said variable angle(s) (αj) for at least one of the wheel assemblies (8 to 11) as a function of the values of said measured relative angle (βm), and by the fact that the string of vehicles comprises at least one adjusting means (34, 42) associated with at least one wheel assembly (8 to 11) and capable of orientating the wheels according to the values of the calculated variable angle(s) (αj) delivered by the calculating unit (41).

11. A string of vehicles according to claim 10, characterized in that it includes m+1 unitary vehicles (2 to 4) and m measuring members (40) designed for determining the m relative angles (βm) between the unitary vehicles, these relative angles (βm) being fed to at least one calculating unit (41) for determining said variable angles (αj).

12. A string of vehicles according to claim 10 or 11, characterized in that the calculating unit (41) is adapted to correct the variable angles (αj) obtained by means of empirical correction functions.

13. A string of vehicles according to one of claims 10 to 12, characterized in that it includes at least one gyroscopic sensor device (72, 73), positioned on at least one unitary vehicle (66, 67) and designed for measuring the angular speed (θ̇ₙ) or the angular rotation of the unitary vehicle around a vertical axis.

14. A string of vehicles according to claim 13, characterized in that each unitary vehicle (66, 67) is provided with a gyroscopic sensor device (72, 73) connected to said calculating unit (41).

## Patentansprüche

1. Verfahren zur Lenkung von Laufwerken (8 bis 11) mit einstellbaren Rädern (15, 16) einer auf Schienen (25) fahrenden Zugzusammensetzung (1) mit zumindest zwei rollenden Einheiten (2 bis 4), Waggons oder Waggonaufbauten, die gelenkig miteinander verbunden und/oder aneinandergekoppelt sind, wobei die Zugzusammensetzung auf den Schienen über Laufwerke (8 bis 11) mit einstellbaren Rädern (15, 16) angeordnet ist, deren Hauptebenen (32) veränderliche Winkel (αj) zu einer Richtung bilden, die parallel zur Längsachse (31) der rollenden Einheit (2 bis 4) verläuft, auf der sie montiert sind, wobei das Verfahren ausgeführt wird, indem die benannten veränderlichen Winkel (αj) in Abhängigkeit von der Krümmung der Schienen (25) und in Abhängigkeit vom relativen Winkel (βm), der zwischen den Längsachsen (31) von zumindest zwei rollenden Einheiten (2 bis 4) in der Weise erfasst wird, dass die Hauptebenen (32) der Räder im wesentlichen mit den Tangenten zu den Schienen (25) zusammenfallen, eingestellt werden, dadurch gekennzeichnet, dass man Messungen ausführt, um die Werte des benannten relativen Winkels (βm) zu erhalten, und diese Werte an zumindest eine Rechnereinheit (41) weiterleitet, und dadurch, dass man in dieser Rechnereinheit (41) den Verlauf der Schienen (25) durch eine Gleichung ausdrückt, indem man zumindest die Werte des benannten relativen Winkels (βm) benutzt, dass man mit Hilfe dieser Gleichung die Tangenten zum Schienenverlauf so berechnet, dass man die Werte des oder der veränderlichen Winkel (αj) für zumindest eines dieser Laufwerke (8 bis 11) in Abhängigkeit von den Werten des benannten relativen, gemessenen Winkels (βm) erhält, und dass man die Räder (15, 16) gemäss den von der Rechnereinheit (41) empfangenen, berechneten Werten des oder der veränderlichen Winkel (αj) ausrichtet.

2. Verfahren gemäss Anspruch 1, dadurch gekennzeichnet, dass man den Ort der Laufwerke (8 bis 11) mit Hilfe eines Koordinatensystems festlegt, dass man eine Kreisbogenfunktion von zumindest einem Krümmungskreis bestimmt, der durch die Mittelpunkte von drei Laufwerken (8 bis 11) geht, und dass man den Wert der benannten veränderlichen Winkel (αj) aus der Ableitung der benannten Kreisbogenfunktion bestimmt.

3. Verfahren gemäss Anspruch 2, dadurch gekennzeichnet, dass man die aus dem oder den Krümmungskreisen erhaltenen veränderlichen Winkel (αj) mittels empirischer Korrekturfunktionen korrigiert, die sich auf die Veränderung (Δβm/Δs) der benannten relativen Winkel (βm) über eine durchlaufene Strecke (Δs) stützen.

4. Verfahren gemäss einem der Ansprüche 1 bis 3, angepasst an fahrende Zugzusammensetzungen mit zumindest drei rollenden Einheiten (2 bis 4) und zumindest vier Laufwerken (8 bis 11), dadurch gekennzeichnet, dass man einen ersten relativen Winkel (β1) zwischen einer ersten (2) und einer zweiten (3) rollenden Einheit sowie einen zweiten relativen Winkel (β2) zwischen einer zweiten (3) und einer dritten (4) rollenden Einheit misst, dadurch, dass man zumindest diese beiden relativen Winkel (β1, β2) benutzt, um zumindest zwei Kreisbogenfunktionen von zumindest zwei Krümmungskreisen zu bestimmen, wovon ein erster durch die Mittelpunkte der ersten drei Laufwerke (8, 9, 10), der zweite durch die Mittelpunkte der letzten drei Laufwerke (9, 10, 11) geht, und dadurch, dass man den Wert der benannten veränderlichen Winkel (αj) aus den Ableitungen der beiden Kreisbogenfunktionen bestimmt, wobei der Wert der veränderlichen Winkel (αj) der zu zwei Krümmungskreisen gehörenden Laufwerke (9, 10) dadurch erhalten wird, dass man den Mittelwert aus den für jeden der Krümmungskreise erhaltenen Werte bildet.

5. Verfahren gemäss Ansprüchen 3 und 4, dadurch gekennzeichnet, dass die Korrekturfunktionen für eine Mindestzahl von drei rollenden Einheiten die folgende Gestalt haben:
- wenn der zweite relative Winkel (β2) und die Veränderung (Δβ2) dieses zweiten relativen Winkels gleich null sind:$\begin{matrix}\begin{matrix}\left|\frac{\text{Δβ1}}{\text{Δs}}\right| \text{∈ [γi, γi + 1] ⇒ α1} \text{c} \text{= α1 +} \frac{\text{Δβ1}}{\text{Δs}} \text{Ki} \\ \text{⇒ α2} \text{c} \text{= α2 +} \frac{\text{Δβ1}}{\text{Δs}} \text{Li} \\ \text{∀} \left|\frac{\text{Δβ1}}{\text{Δs}}\right| \text{⇒ α3} \text{c} \text{= α4} \text{c} \text{= 0}\end{matrix}\end{matrix}$
- wenn die Veränderung (Δβ2) des zweiten relativen Winkels nicht null ist:$\text{α} \text{jc} \text{= α} \text{j} \text{+} \frac{\text{Δβ1}}{\text{Δs}} \text{Gj} \text{+} \frac{\text{Δβ2}}{\text{Δs}} \text{Hj} \text{j = 1..4}$
wo αj = berechneter, nicht korrigierter veränderlicher Winkel
αjc = korrigierter veränderlicher Winkel
Δβ1, Δβ2 = Veränderung des ersten und zweiten relativen Winkels über das Zeitintervall Δt
Δs = im Zeitintervall Δt mit einer Geschwindigkeit v durchlaufener Weg
Ki, Li, Gj, Hj = von der Geometrie der fahrenden Zugzusammensetzung abhängige, im voraus festgelegte Korrekturfunktionen
γi, γi+1 = die die Intervalle für die Werte der Konstanten Ki, Li, Gj, Hj definierenden Grenzwerte
sind.

6. Verfahren gemäss Anspruch 5, angepasst an fahrende Zugzusammensetzungen mit einer Anzahl von rollenden Einheiten von mehr als drei, dadurch gekennzeichnet, dass man mehrere Krümmungskreise für Gruppen von jeweils drei Laufwerken bestimmt, wobei alle diese Laufwerke, ausgenommen die beiden an den beiden Enden der fahrenden Zugzusammensetzung angeordneten, zur Interpolation von zwei Krümmungskreisen dienen und die relativen Winkel als Mittelwerte aus den Werten erhalten werden, die sich für jeden der beiden Krümmungskreise ergeben, wobei die erhaltenen veränderlichen Winkel mit Hilfe der benannten Korrekturfunktionen korrigiert werden.

7. Verfahren gemäss Anspruch 1, dadurch gekennzeichnet, dass man die Winkelgeschwindigkeit (θ̇ₙ) der Drehung bzw. die Winkeländerung der Drehung von zumindest einer rollenden Einheit (66, 67) um eine senkrechte Achse misst und dass man den benannten veränderlichen Winkel αj für zumindest ein Laufwerk (68 bis 70) berechnet, indem man diese gemessene Geschwindigkeit oder Winkeländerung sowie den Unterschied der relativen Winkel (Δβₘ) berücksichtigt, die zwischen den Längsachsen von zumindest zwei rollenden Einheiten (66, 67) während eines vorbestimmten Zeitintervalls (Δt) gemessen wurden.

8. Verfahren gemäss Anspruch 7, dadurch gekennzeichnet, dass der veränderliche Winkel (αj) für jedes der Laufwerke (68 bis 70) zufolge der Gleichung${\text{αj = N}}_{\text{j1}} {\text{Δβ}}_{\text{m}} {\text{+ N}}_{\text{j2}} {{\text{θ}}^{̇}}_{\text{n}} \text{Δt}$ berechnet wird, wo
Δβₘ die Veränderung des relativen Winkels β, der zwischen zwei aufeinanderfolgenden rollenden Einheiten über ein gegebenes Zeitintervall Δt gemessen wird,
θ̇ₙ die Winkelgeschwindigkeit der Drehung einer rollenden Einheit n um eine senkrechte Achse ist und
Nⱼ₁ und Nⱼ₂ Funktionen sind, die von der Geometrie der rollenden Einheit und von der Lage des Laufwerks an der rollenden Einheit abhängen.

9. Verfahren gemäss Anspruch 7 oder 8, dadurch gekennzeichnet, dass man die benannte Winkelveränderung oder Winkelgeschwindigkeit (θ̇ₙ) mit Hilfe einer Kreiselaufnehmervorrichtung (72, 73) misst.

10. Auf Schienen fahrende Zugzusammensetzung mit zumindest zwei rollenden Einheiten (2 bis 4), Waggons oder Waggonaufbauten, die gelenkig miteinander verbunden und/oder aneinander gekoppelt sind, wobei die Zugzusammensetzung auf den Schienen (25) über Laufwerke (8 bis 11) mit einstellbaren Rädern angeordnet ist, deren Hauptebene (32) einen veränderlichen Winkel (αj) zu einer Richtung bildet, die parallel zur Längsachse (31) der rollenden Einheit verläuft, auf der sie montiert sind, wobei die fahrende Zugzusammensetzung zumindest eine Einstellvorrichtung (30) hat, die dazu bestimmt ist, den benannten veränderlichen Winkel (αj) in Abhängigkeit von der Krümmung der Schienen (25) so einzustellen, dass die Hauptebene (32) der Räder im wesentlichen mit der Tangente zu den Schienen zusammenfällt, wobei diese Einstellvorrichtung (30) zumindest ein Organ (40) umfasst, das in der Lage ist, einen relativen Winkel (βm) zwischen den Längsachsen (31) von zumindest zwei rollenden Einheiten zu ermitteln, dadurch gekennzeichnet, dass die Einstellvorrichtung (30) zumindest eine Rechnereinheit (41) umfasst, dadurch, dass das benannte Organ (40) so eingerichtet ist, Messungen auszuführen, mit denen die Werte des benannten relativen Winkels (βm) erhalten werden, und diese Werte des benannten relativen Winkels (βm) an die Rechnereinheit (41) weiterzuleiten, die ihrerseits so eingerichtet ist, eine Gleichungsdarstellung des Verlaufs der Schienen (25) auszuarbeiten, indem sie zumindest die Werte des benannten relativen Winkels (βm) benutzt, und mit Hilfe dieser Gleichung die Tangenten zum Schienenverlauf zu berechnen, um die Werte des oder der veränderlichen Winkel (αj) für zumindest eines der Laufwerke (8 bis 11) in Abhängigkeit von den Werten des benannten, gemessenen relativen Winkels (βm) zu erhalten, und dadurch, dass die Zugzusammensetzung zumindest ein Organ der Einstellung (34, 42) umfasst, das zumindest einem Laufwerk (8 bis 11) zugeordnet und dazu geeignet ist, die Räder gemäss den berechneten Werten des oder der veränderlichen Winkel (αj) auszurichten, die von der Rechnereinheit (41) empfangen wurden.

11. Zugzusammensetzung gemäss Anspruch 10, dadurch gekennzeichnet, dass sie m+1 rollende Einheiten (2 bis 4) und m Messorgane (40) umfasst, die dazu bestimmt sind, die m relativen Winkel (βm) zwischen den rollenden Einheiten zu bestimmen, wobei diese relativen Winkel (βm) an zumindest eine Rechnereinheit (41) weitergeleitet werden, um die benannten veränderlichen Winkel (αj) zu bestimmen.

12. Zugzusammensetzung gemäss Anspruch 10 oder 11, dadurch gekennzeichnet, dass die Rechnereinheit (41) dafür geeignet ist, die erhaltenen, veränderlichen Winkel (αj) mit Hilfe von empirischen Korrekturfunktionen zu korrigieren.

13. Zugzusammensetzung gemäss einem der Ansprüche 10 bis 12, dadurch gekennzeichnet, dass sie zumindest eine Kreiselaufnehmervorrichtung (72, 73) umfasst, die auf zumindest einer rollenden Einheit (66, 67) angeordnet und dazu bestimmt ist, die Winkelgeschwindigkeit der Drehung (θ̇ₙ) oder die Winkeländerung der Drehung der rollenden Einheit um eine senkrechte Achse zu messen.

14. Zugzusammensetzung gemäss Anspruch 13, dadurch gekennzeichnet, dass jede rollende Einheit (66, 67) mit einer an die benannte Rechnereinheit (41) angeschlossenen Kreiselaufnehmervorrichtung (72, 73) ausgerüstet ist.
